# EUROPÄISCHE PATENTSCHRIFT

(11) **EP 0 563 765 B1**
(45) Veröffentlichungstag und Bekanntmachung des Hinweises auf die Patenterteilung: **23.08.1995**
(21) Anmeldenummer: 93104805.2
(22) Anmeldetag: 24.03.1993
(51) Int. Cl.: G05F 1/45, G05F 1/46

(54) **Schaltungsanordnung zur Erzeugung eines elektrischen Spannungs-Sollwertes in Abhängigkeit von einer elektrischen Steuerspannung**
Circuit for producing an electrical voltage reference value depending on an electrical control voltage
Circuit produisant une tension de référence en fonction d'une tension de commande

(30) Priorität: 02.04.1992 CH 1073/92
(43) Veröffentlichungstag der Anmeldung: 06.10.1993
(73) Patentinhaber: STARKSTROM-ELEKTRONIK AG, CH-8957 Spreitenbach (CH)
(72) Erfinder: Kamber,Fredy, CH-5422 Oberehrendingen (CH)
(74) Vertreter: Fillinger, Peter

(56) Entgegenhaltungen:
- EP-A- 0 350 518
- EP-A- 0 432 845
- US-A- 3 458 801
- RESEARCH DISCLOSURE 20. April 1991, HAVANT GB Seite 295 , XP000229641'EXPONENTIAL DIMMING CHARACTERISTIC FOR LAMPS'
- IBM TECHNICAL DISCLOSURE BULLETIN. Bd. 25, Nr. 11A, April 1983, NEW YORK US Seiten 5796 - 5797 D. BALLATORE 'CONSTANT VOLTAGE-RESISTIVE FEEDER FOR TELEPHONE LINE INTERFACE CIRCUITS.'

## Beschreibung

Die vorliegende Erfindung bezieht sich auf eine Schaltungsanordnung zur Erzeugung eines elektrischen Spannungs-Sollwertes in nichtlinearer Abhängigkeit von einer elektrischen Steuerspannung.

Schaltungsanordnungen dieser Art sind z. B. aus dem Dokument EP-A-0 432 845 bekannt und für zahlreiche Anwendungen vorgeschlagen und in Gebrauch. Für höhere Ansprüche an Präzision und Reproduzierbarkeit sind die bekannten Schaltungsanordnungen jedoch aufwendig und entsprechend kostspielig.

Aufgabe der Erfindung ist, eine Schaltungsanordnung der eingangs genannten Art zu schaffen, welche in einfachem Aufbau nur wenige gängige elektrische Bauteile benötigt und trotzdem einen stabilen, reproduzierbaren Spannungs-Sollwert erzeugt und sich insbesondere zur Verwendung in einem elektronischen Vorschaltgerät für die Helligkeitsregulierung von Niederdruckgasentladungslampen eignet.

Zur Lösung dieser Aufgabe weist die Erfindung die im Patentanspruch 1 angeführten Merkmale auf.

Einzelheiten des Erfindungsgegenstandes werden anhand der Zeichnung beispielsweise erläutert. Es zeigen:
- Fig. 1: ein Schaltungsschema eines ersten Schaltungsteils der Schaltungsanordnung, und
- Fig. 2: ein Schaltungsschema eines zweiten Schaltungsteils, der mit dem ersten Schaltungsteil in Wirkverbindung steht.

Die erfindungsgemässe Schaltungsanordnung wird nachstehend in der Anwendung in einem elektronischen Vorschaltgerät für eine Niederdruckgasentladungslampe erläutert. In einer bestimmten Ausführungsform eines solchen Geräts stellt sich die Aufgabe, eine mit einer Referenzspannung zu vergleichende Sollspannung, nachfolgend Sollwert genannt, in Abhängigkeit von einer extern einstellbaren Steuerspannung zu erzeugen. Der Vergleichswert des Sollwerts und der Referenzspannung dient dann dazu, eine von einem Wechselstrom- oder Gleichstromnetz gespeiste Wechselrichterbrücke so zu steuern, dass die Helligkeit der an die Wechselrichterbrücke angeschlossene Entladungslampe entsprechend dem Wert der extern eingestellten Steuerspannung ändert. Da das Helligkeitsempfinden des menschlichen Auges quasi-logarithmisch ist, ist es unzweckmässig, einer Helligkeitssteuerung der Entladungslampe eine linear ändernde Steuergrösse zugrunde zu legen. Dies ergibt die nachteilige Charakteristik, dass bei kleiner Helligkeit eine sehr kleine Aenderung der Steuergrösse bereits eine starke Helligkeitsänderung hervorruft, während bei grosser Helligkeit eine grosse Aenderung der Steuergrösse erforderlich ist, um eine auch nur geringe Helligkeitsänderung zu bewirken. Durch die nachfolgend erläuterte Schaltungsanordnung kann diesem Mangel abgeholfen werden.

In Fig. 1 ist ein erster Schaltungsteil der erfindungsgemässen Schaltungsanordnung dargestellt. Dieser Schaltungsteil weist eine mit + bezeichnete positive Speisespannungsleitung und eine mit 0 bezeichnete Null-Leitung auf. Diese stabilisierte Gleichspannungsspeisung von etwa 12 Volt ist unabhängig, das heisst galvanisch getrennt von anderen Teilen des in Betracht gezogenen Geräts. Die Speisespannung wird deshalb zum Beispiel mittels eines an eine Wechselstromquelle angeschlossenen Transformators erzeugt, mit dessen Sekundärwicklung eine Gleichrichter- und Stabilisierschaltung verbunden ist. Da eine solche Speiseschaltung hier ohne Belang ist, ist sie in Fig. 1 nicht dargestellt.

Der erste Schaltungsteil der Fig. 1 weist zudem zwei Klemmen 1 und 2 auf, welchen eine externe, einstellbare Bürde 3 über eine nicht dargestellte Steuerleitung anschliessbar ist. Bei angeschlossener Bürde 3 ist zusammen mit einem an die positive Speiseleitung angeschlossenen Widerstand 4 ein Spannungsteiler gebildet. Der Widerstand 4 ist so dimensioniert, dass sich im Spannungsteilerpunkt 5 eine je nach Einstellung der Bürde 4 zwischen 1 und 10 Volt veränderliche Spannung ergibt. Der Spannungsteilerpunkt 5 ist über einen hochohmigen Widerstand 6 mit dem positiven Eingang eines ersten Komparators 7 verbunden, wobei dieser Eingang zudem über einen Kondensator 8 mit der Null-Leitung verbunden ist. Der Widerstand 6 und der Kondensator 8 bilden eine Schutzschaltung des Komparatoreingangs gegenüber unbeabsichtigten hohen Spannungen, beispielsweise wenn an die Klemme 2 versehentlich die Netzwechselspannung angeschlossen wird. Somit ist die Netzspannungsfestigkeit der an die Klemmen 1 und 2 angeschlossenen Steuerleitung gewährleistet.

Ein zweiter Komparator 9 hat seinen positiven Eingang ebenfalls an einen durch Widerstände 10 und 11 gebildeten Spannungsteiler angeschlossen. Der negative Eingang des Komparators 9 ist über einen Widerstand 12 mit der positiven Speiseleitung und über einen Kondensator 13 mit der Null-Leitung verbunden. Der Ausgang des Komparators 9 ist einerseits über einen Widerstand 14 mit dem positiven Komparatoreingang und über die Reihenschaltung einer Diode 15 und eines Widerstands 16 mit dem negativen Komparatoreingang verbunden. Schliesslich ist der negative Eingang des Komparators 9 noch mit dem negativen Eingang des Komparators 7 verbunden.

Die Werte der Widerstände 10 und 11 sind relativ hoch, beispielsweise 100 kΩ bzw. 330 kΩ. Der Widerstand 12 hat ebenfalls einen Wert nahe 100 kΩ. Der Widerstand 14 ist relativ niederohmig, zum Beispiel 6,8 kΩ. Der Widerstand 16 ist sehr niederohmig, beispielsweise 100 Ω.

Beim ersten Anlegen der Speisespannung an die positive Speiseleitung und die Null-Leitung nimmt der positive Eingang des Komparators 9 sofort den durch die Widerstände 10 und 11 bestimmten Wert an. Ueber den Widerstand 12 wird der Kondensator 13 mit der Zeitkonstante dieser beiden Bauteile geladen, so dass die Spannung am negativen Eingang des Komparators exponentiell ansteigt. Ueber den Widerstand 14, die Diode 15 und den Widerstand fliesst kein Strom, da die Spannung am positiven Eingang des Komparators 9 höher als diejenige am negativen Komparatoreingang und da der Komparatorausgang offen ist.

Sobald die Spannung am negativen Komparatoreingang diejenige am positiven Komparatoreingang erreicht, schaltet der Komparator 9, das heisst, sein Ausgang nimmt praktisch die Spannung der Null-Leitung an. Dadurch entlädt sich der Kondensator 13 rasch über den Widerstand 16 und die Diode 15, während am positiven Komparatoreingang eine sehr niedrige Spannung liegt, da der Widerstand 14 in diesem Zustand parallel zum Widerstand 11 geschaltet ist. Der Kondensator 13 kann sich also bis auf diese niedrige Spannung entladen. Sinkt die Spannung am negativen Komparatoreingang weiter, so ist diejenige am positiven Komparatoreingang relativ höher. Der Komparator 9 gelangt somit erneut in den Sperrzustand mit offenem Ausgang, welcher dem anfänglichen Zustand entspricht, so dass der Kondensator 13 erneut über den Widerstand 12 geladen wird.

Am negativen Eingang des Komparators 7 liegt demnach eine Folge von exponentiell ansteigenden Impulsen mit steiler Flanke, die jedoch nicht ganz auf den Wert null absinken, da sich der Kondensator 13 wegen der Parallelschaltung der Widerstaände 11 und 14 nicht vollständig entladen kann. Solange die Spannung am negativen Eingang des Komparators 7 kleiner ist als die durch die Bürde 3 eingestellte Spannung am positiven Eingang, ist der Ausgang des Komparators offen. An diesen Ausgang ist die Reihenschaltung eines Widerstands 17 und der Diode 18 eines Optokopplers 19 angeschlossen. Bei offenem Ausgang des Komparators 7 fliesst demnach ein Strom durch die Diode 18. Sobald die am negativen Eingang des Komparators exponentiell ansteigende Spannung den Wert der Spannung am positiven Eingang erreicht, schaltet der Komparator 7, das heisst, sein Ausgang nimmt praktisch die Nullspannung an. Dadurch wird die Diode 18 kurzgeschlossen, und der durch den Widerstand 17 fliessende Strom gelangt direkt zur Null-Leitung.

Die sendeseitige Diode 18 des Optokopplers 19 ist demnach aktiv, solange jeder der mittels des Komparators 9 erzeugten, exponentiell ansteigenden Impulse eine kleinere Spannung hat als die durch die eingestellte Bürde 3 erzeugte Steuerspannung. Die Breite der von der aktiven Diode 18 emittierten Rechteckimpulse ist ein Mass für die Grösse der Steuerspannung. Der Zusammenhang zwischen der Breite der Impulse und der Grösse der Steuerspannung ist jedoch, wie beabsichtigt, nicht linear. Wegen des exponentiellen Verlaufs der die Diode 18 steuernden Impulse des Komparators 9 nimmt die Breite der Diodenimpulse für Aenderungen kleiner Steuerspannungen der Bürde 3 langsamer zu als für Aenderungen grosser Steuerspannungen. Mit anderen Worten ist für eine bestimmte Breitenänderung der Diodenimpulse bei kleinen Steuerspannungen eine grössere Steuerspannungsänderung erforderlich als bei grossen Steuerspannungen. Dies ist bereits eine quasi-logarithmische Charakteristik eines Sollwertes, der im vorliegenden Beispiel für die Helligkeit der gesteuerten Entladungslampe massgebend ist.

Zur Erzeugung der exponentiell ansteigenden Impulse und zu ihrem Vergleich mit der jeweils eingestellten Steuerspannung sind beim beschriebenen Ausführungsbeispiel die Komparatoren 7 und 9 verwendet. Es ist jedoch auch möglich, hierzu andere Halbleiter-Bauelemente und andere Schaltungen vorzusehen, beispielsweise Operationsverstärker usw.

Ein zweiter, in Fig. 2 dargestellter Schaltungsteil ist dazu vorgesehen, die von der Diode 18 der Fig. 1 gesendeten Rechteckimpulse zu empfangen, zusätzlich nichtlinear zu verformen und zu glätten, um einen Sollwert geringer Welligkeit zu erzeugen. Ein empfangsseitiger Transistor 21 des Optokopplers 19 ist über einen Widerstand 22 einerseits an eine positive Spannungsleitung + angeschlossen und andererseits mit der zugehörigen Null-Leitung 0 verbunden. An den Transistor 21 des Optokopplers 19 ist die Steuerelektrode eines Feldeffekt-Transistors 23 angeschlossen, dessen Drain-Elektrode über einen Widerstand 24 ebenfalls von der positiven Spannungsleitung gespeist ist. Die Drain-Elektrode steht über einen weiteren Widerstand 25 mit einer Klemme 26 in Verbindung, an welcher, wie nachfolgend erläutert, der gesuchte Sollwert auftritt. Die Klemme 26 ist über einen Kondensator 27 mit der Null-Leitung verbundcn.

Wenn die Diode 18 des Optokopplers 19 (Fig. 1) stromleitend ist, fliesst auch ein Strom durch den Transistor 21 des Optokopplers 19 (Fig. 2). Dann ist der Feldeffekt-Transistor 23 gesperrt, so dass sich der Kondensator über die Reihenschaltung der Widerstände 24 und 25 auflädt. Wenn anschliessend die Diode 18 und damit auch der Transistor 21 des Optokopplers 19 gesperrt sind, wird der Feldeffekt-Transistor 23 leitend, so dass sich der Kondensator 27 über den Feldeffekt-Transistor 23 und den Widerstand 25 entladen kann. Da der Widerstand 25 einen etwa viermal kleineren Wert als die Summe der Widerstände 24 und 25 hat, erfolgt die Entladung des Kondensators 27 schneller als dessen Aufladung. Dadurch steigt die Spannung an der Klemme 26 bei hoher Steuerspannung erheblich schneller als bei niedriger Steuerspannung, was die angestrebte quasi-logarithmische Charakteristik der Abhängigkeit der Spannung an der Klemme 26 von der Steuerspannung wesentlich verbessert. Da jedoch der Kondensator 27 eine verhältnismässig grosse Kapazität hat (beispielsweise etwa 3 »F), ist die Welligkeit der Spannung an der Klemme 26 sehr gering. Somit stellt die Spannung an der Klemme 26 den erstrebten Sollwert mit quasi-logarithmischer Abhängigkeit von der durch die Bürde 3 der Fig. 1 gelieferten, einstellbaren Steuerspannung dar.

Trotz ihrem einfachen Aufbau erzeugt die vorliegende Schaltungsanordnug reproduzierbare Spannungs-Sollwerte. Beispielsweise kann bei der beschriebenen Anwendung der Schaltungsanordnung in einem elektronischen Vorschaltgerät für eine Niederdruckgasentladungslampe mit einer einzigen Steuerspannung die Helligkeit einer grossen Zahl von Entladungslampen, deren Vorschaltgeräte je eine vorliegende Schaltungsanordnung enthalten, ohne merkbare Unterschiede der eingestellten Helligkeit der einzelnen Entladungslampen gesteuert werden.

## Patentansprüche

1. Schaltungsanordnung zur Erzeugung eines elektrischen Spannungs-Sollwertes in nichtlinearer Abhängigkeit von einer elektrischen, einstellbaren Steuerspannung, gekennzeichnet durch einen Signalgenerator (9 bis 15) zur Bildung einer periodischen Signalspannung, welche während jeder Periode in gleicher Weise nichtlinear und monoton verläuft, und durch eine Vergleichsschaltung (4 bis 8), welche Eingänge für die Signalspannung des Signalgenerators und die einstellbare Steuerspannung sowie einen Ausgang aufweist, welcher dazu bestimmt ist, ein Vergleichssignal abzugeben, wenn die Signalspannung des Signalgenerators den Wert der einstellbaren Steuerspannung erreicht, wobei das Vergleichssignal bis zum Beginn der nächsten Periode der Signalspannung des Signalgenerators andauert.

2. Schaltungsanordnung nach Anspruch 1, dadurch gekennzeichnet, dass die Signalspannung des Signalgenerators (9 bis 15) einen exponentiellen Verlauf hat.

3. Schaltungsanordnung nach Anspruch 2, dadurch gekennzeichnet, dass zur Bildung des exponentiellen Verlaufs der Signalspannung die Reihenschaltung eines Widerstandes (12) und eines Kondensators (13) zwischen die Speiseleitungen (+, 0) einer stabilisierten Gleichstromversorgung geschaltet ist.

4. Schaltungsanordnung nach Anspruch 3, dadurch gekennzeichnet, dass an den ersten Eingang eines Komparators (9) der Verbindungspunkt des Widerstands (12) und des Kondensators (13) angeschlossen ist, dass ferner an den zweiten Eingang des Komparators (9) der Verbindungspunkt zweier, zwischen den Speiseleitungen (+, 0) einen Spannungsteiler bildenden Widerstände (10, 11) angeschlossen ist, und dass der erste Eingang des Komparators (9) über einen Widerstand (16) mit dem Ausgang des Komparators (9) verbunden ist.

5. Schaltungsanordnung nach Anspruch 5, dadurch gekennzeichnet, dass der Ausgang des Komparators (9) zudem über einen Widerstand (14) mit dem zweiten Eingang des Komparators (9) verbunden ist.

6. Schaltungsanordnung nach Anspruch 4 oder 5, dadurch gekennzeichnet, dass der Verbindungspunkt des Widerstands (12) und des Kondensators (13) an den ersten Eingang eines weiteren Komparators (7) angeschlossen ist, und dass die Steuerspannung dem zweiten Eingang des weiteren Komparators (7) zugeführt ist.

7. Schaltungsanordnung nach Anspruch 6, dadurch gekennzeichnet, dass an den Ausgang des weiteren Komparators (7) ein zwischen die Speiseleitungen (+, 0) geschalteter Spannungsteiler (17, 18) angeschlossen ist.

8. Schaltungsanordnung nach den Ansprüchen 4 und 6, dadurch gekennzeichnet, dass der Ausgang des weiteren Komparators (7) mit der Steuerelektrode eines Schalttransistors (23), an dessen Ausgangselektrode eine Lade- und Entladekreis (24, 25) für einen Glättungskondensator (27) angeschlossen ist, in Verbindung steht.

9. Schaltungsanordnung nach Anspruch 8, dadurch gekennzeichnet, dass die Ausgangselektrode des Schalttransistors (23) über einen ersten Widerstand (24) mit der einen Speiseleitung (+) und über einen zweiten Widerstand (25) mit einer Anschlussklemme (26) für den Spannungs-Sollwert verbunden ist, wobei die Anschlussklemme (26) über den Glättungskondensator (27) mit der anderen Speiseleitung (0) verbunden ist, derart, dass bei gesperrtem Schalttransistor (23) der Glättungskondensator (27) über die Reihenschaltung der beiden Widerstände (24, 25) aufgeladen und bei leitendem Schalttransistor (23) über den zweiten Widerstand (25) und den Schalttransistor (23) entladen wird.

10. Schaltungsanordnung nach Anspruch 8 oder 9, dadurch gekennzeichnet, dass der Ausgang des weiteren Komparators (7) mit der Steuerelektrode des Transistors (23) über einen Optokoppler (19) in Verbindung steht, wobei eine senderseitige Diode des Optokopplers (19) den einen Teil (18) des am Ausgang des Komparators (7) angeordneten Spannungsteilers (17, 18) bildet, und wobei ein empfängerseitiger Transistor (21) des Optokopplers (19) mit der Steuerelektrode des Schalttransistors (23) und einem Speisewiderstand (22) verbunden ist.

## Claims

1. Circuit arrangement for producing an electrical voltage reference value as a non-linear function of an electrical, adjustable control voltage, characterized by a signal generator (9 to 15) for forming a cyclic signal voltage which runs non-linearly and monotonally during each cycle in the same manner, and by a comparison circuit (4 to 8) which has inputs for the signal voltage of the signal generator and the adjustable control voltage, as well as an output which is intended to emit a comparison signal when the signal voltage of the signal generator reaches the value of the adjustable control voltage, the comparison signal lasting until the start of the next cycle of the signal voltage of the signal generator.

2. Circuit arrangement according to Claim 1, characterized in that the signal voltage of the signal generator (9 to 15) has an exponential profile.

3. Circuit arrangement according to Claim 2, characterized in that the series circuit of a resistor (12) and of a capacitor (13) is connected between the supply lines (+, 0) of a stabilized DC supply in order to form the exponential profile of the signal voltage.

4. Circuit arrangement according to Claim 3, characterized in that the junction point of the resistor (12) and of the capacitor (13) is connected to the first input of a comparator (9), in that, furthermore, the junction point of two resistors (10, 11), which form a voltage divider between the supply lines (+, 0) is connected to the second input of the comparator (9), and in that the first input of the comparator (9) is connected via a resistor (16) to the output of the comparator (9).

5. Circuit arrangement according to Claim 5, characterized in that the output of the comparator (9) is additionally connected via a resistor (14) to the second input of the comparator (9).

6. Circuit arrangement according to Claim 4 or 5, characterized in that the junction point of the resistor (12) and of the capacitor (13) is connected to the first input of a further comparator (7), and in that the control voltage is supplied to the second input of the further comparator (7).

7. Circuit arrangement according to Claim 6, characterized in that a voltage divider (17, 18), which is connected between the supply lines (+, 0), is connected to the output of the further comparator (7).

8. Circuit arrangement according to Claims 4 and 6, characterized in that the output of the further comparator (7) is connected to the control electrode of a switching transistor (23), to whose output electrode a charging and discharging circuit (24, 25) for a smoothing capacitor (27) is connected.

9. Circuit arrangement according to Claim 8, characterized in that the output electrode of the switching transistor (23) is connected via a first resistor (24) to the one supply line (+), and via a second resistor (25) to a connecting terminal (26) for the voltage reference value, the connecting terminal (26) being connected via the smoothing capacitor (27) to the other supply line (0), in such a manner that, when the switching transistor (23) is switched off, the smoothing capacitor (27) is charged via the series circuit of the two resistors (24, 25) and, when the switching transistor (23) is switched on, is discharged via the second resistor (25) and the switching transistor (23).

10. Circuit arrangement according to Claim 8 or 9, characterized in that the output of the further comparator (7) is connected to the control electrode of the transistor (23) via an optocoupler (19), a diode on the transmitter side of the optocoupler (19) forming the one part (18) of the voltage divider (17, 18) which is arranged at the output of the comparator (7), and a transistor (21) on the receiver side of the optocoupler (19) being connected to the control electrode of the switching transistor (23) and to a supply resistor (22).

## Revendications

1. Circuit produisant une tension électrique de référence liée selon une fonction non linéaire à une tension de commande électrique, réglable, caractérisé par un générateur de signal (9-15) formant une tension de signal périodique qui correspond à une forme identique non linéaire et monotone pendant la même période et par un circuit de comparaison (4-8) comportant des entrées pour la tension du signal du générateur de signal et la tension de commande réglable ainsi qu'une sortie destinée à fournir un signal de comparaison lorsque la tension du signal du générateur de signal atteint la valeur de la tension de commande réglable, le signal de comparaison persistant jusqu'au début de la période suivante de la tension du signal du générateur de signal.

2. Circuit selon la revendication 1, caractérisé en ce que la tension du signal du générateur de signal (9-15) a une forme exponentielle.

3. Circuit selon la revendication 2, caractérisé en ce que pour donner à la tension du signal une forme exponentielle, on met en série une résistance (12) et un condensateur (13) entre les tensions d'alimentation (+, 0) d'une alimentation stabilisée en courant continu.

4. Circuit selon la revendication 3, caractérisé en ce que la première entrée d'un comparateur (9) est reliée au point de jonction de la résistance (12) et du condensateur (13) et la seconde entrée du comparateur (9) est reliée au point de jonction de deux résistances (10, 11) qui forment un diviseur de tension entre les lignes d'alimentation (+, 0) et la première entrée du comparateur (9) est reliée par une résistance (16) à la sortie du comparateur (9).

5. Circuit selon la revendication 4, caractérisé en ce que la sortie du comparateur (9) est en outre reliée par une résistance (14) à la seconde entrée de ce comparateur (9).

6. Circuit selon la revendication 4 ou 5, caractérisé en ce que le point de jonction de la résistance (12) et du condensateur (13) est relié à la première entrée d'un autre comparateur (7) et la tension de commande est appliquée à la seconde entrée de cet autre comparateur (7).

7. Circuit selon la revendication 6, caractérisé en ce que la sortie de ce comparateur (7) est reliée à un diviseur de tension (17, 18) branché entre les lignes d'alimentation (+, 0).

8. Circuit selon les revendications 4 et 6, caractérisé en ce que la sortie de ce comparateur (7) est reliée à l'électrode de commande d'un transistor de commutation (23) dont l'électrode de sortie est reliée à un circuit de charge et de décharge (24, 25) pour un condensateur de lissage (27).

9. Circuit selon la revendication 8, caractérisé en ce que l'électrode de sortie du transistor de commutation (23) est reliée par une première résistance (24) à l'une des lignes d'alimentation (+) et par une seconde résistance (25) à une borne (26) de la valeur de consigne de la tension (tension de référence) et la borne (26) est reliée par le condensateur de lissage (27) à l'autre ligne d'alimentation (0), et lorsque le transistor (23) est bloqué, le condensateur de lissage (27) se charge à travers le montage en série formé par les deux résistances (24, 25) et lorsque le transistor (23) est conducteur, le condensateur se charge par la seconde résistance (25) et le transistor de commutation (23).

10. Circuit selon la revendication 8 ou 9, caractérisé en ce que la sortie de l'autre comparateur (7) est reliée à l'électrode de commande du transistor (23) par l'intermédiaire d'un coupleur optique (19) et une diode du côté de l'émission du coupleur optique (19) forme une partie (18) du diviseur de tension (17, 18) prévu à la sortie du comparateur (7), un transistor (21) du coupleur optique (19), du côté de l'entrée, étant relié à l'électrode de commande du transistor de commutation (23) et à une résistance d'alimentation (22).
